# EUROPÄISCHE PATENTSCHRIFT

(11) **EP 3 615 787 B1**
(45) Veröffentlichungstag und Bekanntmachung des Hinweises auf die Patenterteilung: **12.07.2023**
(21) Anmeldenummer: 18718435.3
(22) Anmeldetag: 17.04.2018
(51) Int. Cl.: F02M 26/21, F02D 9/10, F02M 26/64, F02M 26/70, F02D 9/02

(54) **REGELVORRICHTUNG FÜR EINE VERBRENNUNGSKRAFTMASCHINE**
VALVE FOR AN INTERNAL COMBUSTION ENGINE
VANNE POUR UN MOTEUR À COMBUSTION INTERNE

(30) Priorität: 27.04.2017 DE 102017109062
(43) Veröffentlichungstag der Anmeldung: 04.03.2020
(73) Patentinhaber: Pierburg GmbH, 41460 Neuss (DE); Ford-Werke GmbH, 50735 Köln (DE)
(72) Erfinder: VIERKOTTEN, Dirk, 53804 Much (DE); SUTTY, Patrick, 40477 Düsseldorf (DE); VIGILD, Christian, 52457 Aldenhoven (DE); KUSKE, Andreas, 6243 CM Geulle (NL); SOMMERHOFF, Franz Arnd, 52066 Aachen (DE); KEMMERLING, Jörg, 52156 Monschau (DE); SMILJANOVSKI, Vanco, 50181 Bedburg (DE); KINDL, Helmut, 52074 Aachen (DE); FRIEDERICHS, Hanno, 52072 Aachen (DE)
(74) Vertreter: terpatent Patentanwälte ter Smitten Eberlein-Van Hoof Rütten Daubert
(86) Internationale Anmeldenummer: PCT/EP2018/059749
(87) Internationale Veröffentlichungsnummer: WO 2018/197262

(56) Entgegenhaltungen:
- EP-A1- 3 012 445
- EP-A1- 3 452 716
- DE-A1-102014 200 699
- DE-B3-102015 119 432

## Beschreibung

Die Erfindung betrifft eine Regelvorrichtung für eine Verbrennungskraftmaschine mit einem Ansaugkanal mit einem Einlass und einem Auslass, einem Abgasrückführkanal, der in den Ansaugkanal mündet, einem Regelkörper, einer Mündung des Abgasrückführkanals, welche als Ventilsitz für den Regelkörper im den Abgasrückführkanal verschließenden Zustand dient, und einer als Drehachse des Regelkörpers dienenden Welle, an der der Regelkörper exzentrisch befestigt ist, wobei der Regelkörper durch Drehung der Welle zwischen einer ersten Endstellung, in der der Regelkörper den Ansaugkanal zumindest drosselt und einer zweiten Endstellung, in der der Regelkörper auf dem Ventilsitz an der Mündung des Abgasrückführkanals aufliegt, bewegbar ist.

Regelvorrichtungen werden in Verbrennungskraftmaschinen genutzt, um Abgas- oder Luftmengen zu regeln, die abgeführt oder der Verbrennung zugeführt werden sollen. Auch Kombinationen dieser Regelventile, bei denen entweder ein sowohl einen Abgasrückführkanal als auch einen Ansaugkanal beherrschender Ventilkörper oder zwei gekoppelte Ventilkörper über eine gemeinsame Stellvorrichtung betätigt werden, sind bekannt. Entsprechend dienen diese Ventilkörper als Kombination eines Abgasrückführventils mit einer Drosselklappe. Bei diesen Ausführungen mündet der zumeist im Niederdruckbereich angeordnete Abgasrückführkanal unmittelbar stromabwärts der als Drosselventil dienenden Klappe in den Luftansaugkanal. Bei gewünschter Erhöhung der Abgasrückführrate wird dann mit dem Öffnen des Abgasrückführventils in gleichem Maße die Drosselklappe geschlossen, was eine Erhöhung des Druckgefälles im Abgasrückführkanal zur Folge hat, wodurch der Anteil des Abgases im Vergleich zur angesaugten Luftmenge erhöht wird.

Um zuverlässig einen Druckverlust im Ansaugkanal verhindern zu können, münden die Abgasrückführkanäle vorteilhafterweise außerhalb des Durchströmungsquerschnitts des Luftansaugkanals, so dass sowohl der Regelkörper als auch dessen Antriebswelle aus dem Durchströmungsquerschnitt herausgedreht werden können. Eine derartige Anordnung wird beispielsweise in der WO 2011/048540 A1 offenbart, in der der Regelkörper aus zwei über eine Halteachse miteinander verbundenen Klappenkörpern besteht, von denen der eine den Ansaugkanal drosselt und der andere auf den Ventilsitz des Abgasrückführkanals aufsetzbar ist.

Aus der EP 3 012 445 A1 ist eine ähnliche Regelvorrichtung bekannt, bei der an einem Klappenkörper ein parallel dazu angeordneter Ventilkörper über eine Halteachse befestigt ist, so dass beide Körper gemeinsam über eine exzentrisch angeordnete Drehwelle betätigt werden, so dass mit Drehung der beiden Klappen sich der Klappenköper vom Ventilsitz des Luftansaugkanals entfernt, während sich der Ventilkörper dem Ventilsitz des Abgasrückführkanals nähert bis der Luftansaugkanal vollständig geöffnet ist und der Abgasrückführkanal vollständig verschlossen ist. Die Ventilsitze sind jeweils als umlaufende Anschläge ausgebildet, gegen die die Körper in ihrer den jeweiligen Kanal verschließenden Stellung umlaufend aufliegen. Die Drehwelle ist an einer Gehäusewand zwischen der Mündung des Abgasrückführkanals und dem Ventilsitz im Luftansaugkanal angeordnet, jedoch außerhalb des Durchströmungsquerschnitts des stromaufwärtigen Kanalabschnitts des Ansaugkanals angeordnet,

Auch die DE 10 2014 200 699 A1 offenbart eine derartige Regelvorrichtung, bei der ein Regelkörper wahlweise den Luftansaugkanal oder den Abgasrückführkanal verschließt. Die Drehwelle ist in einer wannenförmigen Vertiefung des Mischgehäuses zwischen der Mündung des Abgasrückführkanals und der Mündung des Einlasskanals in das Mischgehäuse angeordnet.

Eine Regelvorrichtung, bei der zusätzlich ein Kurbelgehäuseentlüftungskanal in das Mischgehäuse mündet, ist aus der DE 10 2015 119 432 B3 bekannt. Auch hier ist die Welle in einer Vertiefung zwischen der Mündung des Abgasrückführkanals und der Mündung des Einlasskanals angeordnet, so dass die Welle außerhalb des Durchströmungsquerschnitts des Lufteinlasskanals angeordnet ist.

Durch diese bekannten Anordnungen wird zwar eine ausreichende Regelbarkeit des Abgasstromes und des Luftstromes gewährleistet, jedoch besteht das Problem, dass der den Abgasrückführkanal verschließende Ventilkörper und der Ventilsitz des Abgasrückführkanals einem erhöhten Verschleiß unterliegen, wodurch auf Dauer Undichtigkeiten beim Verschluss des Abgasrückführkanals folgen.

Es ist daher Aufgabe der Erfindung, eine Regelvorrichtung für eine Verbrennungskraftmaschine zu schaffen, mit der eine möglichst vollständige Dichtigkeit beim Verschluss des Abgasrückführkanals über eine lange Lebensdauer sichergestellt wird, indem ein Verschleiß des Ventilkörpers, der auf den Ventilsitz des Abgasrückführkanals aufgesetzt wird, sowie des Ventilsitzes selbst möglichst weitgehend reduziert wird.

Diese Aufgabe wird durch eine Regelvorrichtung für eine Verbrennungskraftmaschine mit den Merkmalen des Hauptanspruchs gelöst.

Dadurch, dass die Drehachse der Welle in einer durch den Ventilsitz an der Mündung des Abgasrückführkanals aufgespannten Ebene angeordnet ist, und der Regelkörper einen Klappenkörper aufweist, über welchen der Ansaugkanal zumindest drosselbar ist und einen Ventilkörper aufweist, welcher auf den Ventilsitz an der Mündung des Abgasrückführkanals absenkbar ist wobei der Ventilkörper am Klappenkörper über eine Halteachse befestigt ist, wird erreicht, dass beim Aufsetzen des Regelkörpers auf den Ventilsitz des Abgasrückführkanals eine ausschließlich axiale Bewegung und damit auch eine ausschließlich axiale Kraft vom Regelkörper auf den Ventilsitz ausgeübt wird, wobei unter axialer Richtung eine Richtung senkrecht zur vom Ventilsitz aufgespannten Ebene zu verstehen ist. Entsprechend werden jegliche horizontal wirkende Kräfte, die als Scherkräfte auf den Ventilsitz beziehungsweise den Regelkörper wirken könnten, vermieden. Auf diese Weise wird der Verschleiß deutlich reduziert und die Lebensdauer erhöht. Mit einer derartigen Ausbildung des Regelkörpers, wird es möglich, den Ansaugkanal durch den Klappenkörper bei geschlossenem Abgasrückführkanal im Wesentlichen zu verlängern. Des Weiteren können die Verschlusskörper den Durchströmungsquerschnitten der Kanäle und somit auch deren Ventilsitzen entsprechend angepasst werden. Des Weiteren können die beiden Verschlusskörper beabstandet zueinander ausgebildet werden können, wodurch auch eine Neigung der beiden Verschlusskörper zueinander hergestellt werden kann.

Vorzugsweise ist ein Strömungsgehäuse des Abgasrückführkanals, dessen Ende den Ventilsitz des Abgasrückführkanals bildet, in eine Öffnung eines Mischgehäuses, in dem der Regelkörper bewegbar ist, eingesteckt. Der Ventilsitz beziehungsweise die Mündung des Abgasrückführkanals können entsprechend mit einfacher Zugänglichkeit vor dem Einstecken mechanisch bearbeitet werden, um eine glatte Oberfläche zu erzeugen, wodurch auch Querkräfte durch Unregelmäßigkeiten in der Oberfläche vermieden werden.

Entsprechend ist es bevorzugt, dass der Ventilsitz des Abgasrückführkanals relativ zur Mittelachse des Ansaugkanals in Richtung zum Auslass des Ansaugkanals geneigt ausgebildet ist. Durch eine solche Neigung kann beim Stoppen des Motors entstehendes Kondensat an eine gewünschte Position am Ventilsitz geführt werden, welche außerhalb des durchströmten Bereiches liegt, so dass bei Neustart des Motors das Kondensat in den Abgasrückführkanal zurückströmen und dort erneut verdampft werden kann.

Besonders bevorzugt ist es, die Halteachse derart kreisbogenförmig auszubilden, dass die Halteachse am Klappenkörper und am Ventilkörper senkrecht aufliegt. Bei einer derartigen Ausführungsform können trotz eines zum Ansaugkanal geneigt ausgebildeten Ventilsitzes des Abgasrückführkanals der Klappenkörper und der Ventilkörper über eine gerade Auflagefläche einfach an der Halteachse befestigt werden und der Ventilkörper zentral mit der Halteachse verbunden werden, wodurch die Befestigung der Halteachse an den Verschlusskörpern vereinfacht sowie die Haltbarkeit der Befestigung verbessert werden.

In einer hierzu alternativen Ausbildung ist die Halteachse gerade ausgebildet und erstreckt sich senkrecht vom Ventilkörper zum Klappenkörper. Entsprechend ist die Halteachse schräg zum Klappenkörper positioniert, was zwar die Befestigung der Halteachse schwieriger macht, jedoch die Herstellung der Halteachse deutlich vereinfacht.

Entsprechend ist es bevorzugt, wenn die Halteachse zentrisch am Ventilkörper angeordnet ist. Die Befestigung des relativ kleinen Ventilkörpers bleibt somit einfach und die Halteachse kann relativ breit gestaltet werden, um eine hohe Haltbarkeit des Regelkörpers zu gewährleisten, ohne dass diese bei Verschluss des Abgasrückführkanals im Bereich des Ventilsitzes angeordnet werden muss.

Vorteilhafterweise ist die Welle im Ansaugkanal stromaufwärts der Mündung des Abgasrückführkanals im Mischgehäuse gelagert, so dass tatsächlich lediglich der Klappenkörper bei der Drosselung des Ansaugkanals wirkt, während der Ventilkörper sich in dessen Windschatten befindet.

Zusätzlich kann bei geschlossenem Abgasrückführkanal ein Druckverlust im Ansaugkanal durch Einbauten vollständig verhindert werden, wenn die Welle außerhalb des Durchströmungsquerschnitts eines ersten stromaufwärtigen Kanalabschnitts des Ansaugkanals angeordnet ist.

Des Weiteren ist es bevorzugt, dass der Abgasrückführkanal an einer tiefsten Stelle einer wannenförmigen Vertiefung des Mischgehäuses in den Ansaugkanal mündet. In diese Vertiefung läuft entsprechend das beim Stoppen der Verbrennungskraftmaschine ausfallende Kondensat und sammelt sich in dieser außerhalb des Durchströmungsquerschnitts des Ansaugkanals liegenden Vertiefung. Es kann so entweder beim Stillstand in den Abgasrückführkanal abgeführt werden oder, falls es nicht abgeführt wird, erst im Mischgehäuse durch die im Betrieb steigende Temperatur verdampft werden, bevor es vom Luftstrom mitgerissen würde.

Vorzugsweise ist der erste stromaufwärtige Kanalabschnitt durch einen Klappensitz begrenzt, gegen den der Klappenkörper des Regelkörpers in der ersten Endstellung in einer den Ansaugkanal vollständig verschließenden Stellung umlaufend anliegt. Dies ermöglicht den vollständigen Verschluss des Ansaugkanals.

Dabei ist der Klappensitz vorteilhaft durch ein axiales Ende eines ersten Gehäuseteils des Ansaugkanals gebildet, welches den stromaufwärtigen Kanalabschnitt bildet und in ein zweites Gehäuseteil des Mischgehäuses ragt. Auch dieser Klappensitz kann entsprechend einfach bei leichter Zugänglichkeit vor dem Anbau an das Mischgehäuse mechanisch bearbeitet werden, um glatte Auflageflächen zu erzeugen.

Besonders bevorzugt ist es, wenn die Drehachse der Welle auch in einer durch den Klappensitz aufgespannten Ebene angeordnet ist, so dass auch der Klappenkörper beim Aufsetzen auf den Klappensitz eine rein axiale Bewegung auf den Klappensitz vollzieht, was Scherkräfte beim Aufsetzen vermeidet und somit den Verschleiß reduziert.

Es wird somit eine Regelvorrichtung geschaffen, mit der durch eine rein senkrecht zur durch den Ventilsitz aufgespannten Ebene erfolgende Bewegung des Regelkörpers auf den Ventilsitz Schäden am Regelkörper und am Ventilsitz durch auftretende Querkräfte zuverlässig vermieden werden, wodurch der Verschleiß in diesem Bereich erheblich reduziert und somit die Dichtigkeit beim Verschluss der Kanäle über einen langen Zeitraum erhalten bleibt und die Haltbarkeit der Regelvorrichtung verlängert wird. Zusätzlich können geringe Baugrößen erzielt werden und die Montage und Herstellung insbesondere der empfindlichen Ventilsitze erleichtert werden.

Ein Ausführungsbeispiel einer erfindungsgemäßen Regelvorrichtung ist in den Figuren dargestellt und wird nachfolgend beschrieben.

Die Figur 1 zeigt eine Seitenansicht einer ersten Ausführungsform einer erfindungsgemäßen Regelvorrichtung in geschnittener Darstellung.

Die Figur 2 zeigt eine Seitenansicht einer zweiten Ausführungsform einer erfindungsgemäßen Regelvorrichtung in geschnittener Darstellung.

Die erfindungsgemäße Regelvorrichtung besteht aus einem Mischgehäuse 10, welches einen Ansaugkanal 12 mit einem Einlass 14 aufweist, durch welchen Luft einströmt und in welches ein Abgasrückführkanal 16 mündet, durch dessen Mündung 18 Abgas in das Mischgehäuse einströmen kann. Der Ansaugkanal 12 verläuft im Wesentlichen in gerader Richtung, während der Abgasrückführkanal 16 im relativ zur Erdoberfläche unteren Bereich des Mischgehäuses 10 senkrecht zum Ansaugkanal 12 in diesen mündet. Zusätzlich weist das Mischgehäuse 10 einen Auslass 20 auf, aus dem Luft oder ein Abgas-Luftgemisch zu einem nicht dargestellten Verdichter strömt.

Das Mischgehäuse 10 besteht aus einem ersten, im Wesentlichen rohrförmig ausgebildeten Gehäuseteil 22, welches einen ersten stromaufwärtigen Kanalabschnitt 24 des Ansaugkanals 12 bildet und dessen stromabwärtiges Ende schräg ausgebildet ist und einen Winkel α von etwa 75° zu einer Mittelachse 26 des Gehäuseteils 22 einschließt. Das stromabwärtige Ende des ersten Gehäuseteils 22 ist im Innern eines zweiten Gehäuseteils 28 angeordnet, beziehungsweise wird in das zweite Gehäuseteil 28 bis zur Anlage eines Flansches 30 eingeschoben, über den das erste Gehäuseteil 22 mittels Schrauben 32 am zweiten Gehäuseteil 28 befestigt ist. Das zweite Gehäuseteil 28 bildet einen zweiten Kanalabschnitt 34 des Ansaugkanals 12, in dem eine Öffnung 36 ausgebildet ist, welche in Strömungsrichtung in kurzem Abstand hinter dem schrägen Ende des ersten Gehäuseteils 22 angeordnet ist und welches als Aufnahme für ein Strömungsgehäuse 38 dient, welches die Mündung 18 des Abgasrückführkanals 16 bildet, dessen Mittelachse 40 senkrecht zur Mittelachse 26 des Ansaugkanals 12 angeordnet ist.

Im Mischgehäuse 10 ist eine Welle 42 drehbar angeordnet, die über einen nicht sichtbaren Aktor betätigt werden kann. Die Welle 42 bildet eine exzentrische Drehachse 44 für einen Regelkörper 46, ist senkrecht zu den Mittelachsen 26, 40 angeordnet und ist zwischen der Mündung 18 des Abgasrückführkanals 16 und dem axialen Ende des ersten Gehäuseteils 22 und unmittelbar stromabwärts des ersten Gehäuseteils 22 angeordnet. Der Gesamtquerschnitt des ersten Gehäuseteils 22 ist kleiner als der des zweiten Gehäuseteils 28, wobei das erste Gehäuseteil 22 derart am zweiten Gehäuseteil 28 befestigt ist, dass eine im Bereich der Mündung 18 des Abgasrückführkanals 16 ausgebildete wannenförmige Vertiefung 48 am zweiten Gehäuseteil 28 außerhalb des Durchströmungsquerschnitts des Ansaugkanals 12 angeordnet ist, in der die Welle 42 das zweite Gehäuseteil 28 durchdringend angeordnet ist. Diese wannenförmige Vertiefung 48 ist auch gegenüber dem Anschlussstutzen des nachfolgenden Verdichters ausgebildet, so dass sich Kondensat, welches nach dem Abschalten des Motors entsteht in dieser Vertiefung 48 sammeln kann und gegebenenfalls in den Abgasrückführkanal 16 zurückfließen kann. In jedem Fall befindet sich dieses Kondensat beim Neustart außerhalb der durchströmten Zone, so dass keine Kondensattropfen mitgerissen werden und zum Verdichter strömen. Stattdessen kann dieses Kondensat im Betrieb durch die Abgaswärme verdampfen und so im unschädlichen Zustand über den Verdichter geführt werden.

An der Welle 42 ist der Regelkörper 46 befestigt, der innerhalb des zweiten Kanalabschnitts 34 drehbar angeordnet ist und aus einem Klappenkörper 50 sowie einem Ventilkörper 52 besteht, welche durch eine Halteachse 54 miteinander verbunden sind. Der Klappenkörper 50 ist unmittelbar oder über ein Halteelement an der Welle 42 befestigt und weist ebenso wie der Ventilkörper 52 eine Aufnahmeöffnung auf, durch die die Halteachse 54 jeweils dringt, so dass der Ventilkörper 52 am Klappenkörper 50 über die Halteachse 54 befestigt ist und mit dem Klappenkörper 50 bei Drehung der Welle 42 verschwenkt wird. In einer ersten Endstellung liegt der Klappenkörper 50 gegen das als Klappensitz 56 wirkende Ende des ersten Gehäuseteils 18 an, während der Ventilkörper 52 den Abgasrückführkanal 16 freigibt. Bei Drehung der Welle 42 wird in dem Maße in dem der Klappenkörper 50 den Ansaugkanal 12 freigibt, der Abgasrückführkanal 16 durch den Ventilkörper 52 geschlossen und umgekehrt. Bei Erreichen einer zweiten Endstellung liegt schließlich der Ventilkörper 52 auf dem axialen Ende der Mündung 18 des Abgasrückführkanals auf, welches als Ventilsitz 58 dient.

Selbstverständlich sind auch alle Zwischenstellungen zur Regelung anfahrbar.

Erfindungsgemäß wird durch den Ventilsitz 58 eine Ebene 60 aufgespannt, in der die Drehachse 44 der Welle 42 angeordnet ist. Diese Anordnung hat zur Folge, dass der Ventilkörper 52 rein axial ohne senkrecht dazu stehenden Bewegungsanteil auf den Ventilsitz 58 aufgesetzt wird, so dass auch keine als Scherkräfte wirkenden Querkräfte am Ventilkörper 52 oder am Ventilsitz 58 erzeugt werden.

Um dennoch die Mündung 18 insbesondere in dem dem Verdichter zugewandten Bereich möglichst tief anzuordnen und so eine Kondensatabfuhr zu ermöglichen, ist der Ventilsitz 58 zum Auslass 20 des Ansaugkanals 12 geneigt ausgebildet. Die Halteachse 54 weist zum Klappenkörper 50 entsprechend ebenfalls eine Neigung auf, während sie senkrecht zum Ventilkörper 52 ausgerichtet ist.

Das Ausführungsbeispiel gemäß Figur 2 entspricht dem der Figur 1, außer dass die Halteachse 54' eine Kreisbogenform aufweist, so dass die Halteachse 54' am Auflagepunkt auch senkrecht zum Klappenkörper 50 ausgerichtet ist.

Die beschriebene Regelvorrichtung verringert auf diese Weise beträchtlich den auftretenden Verschleiß im Bereich des Ventilsitzes und des Ventilkörpers, da Querkräfte, die zu einer Reibung führen, vermieden werden. Dies führt zu einer hohen Dichtigkeit des Verschlusses des Abgasrückführkanals über einen deutlich längeren Zeitraum. Selbstverständlich ist es möglich, auch den Klappensitz entsprechend zur Welle anzuordnen, so dass die Drehachse zusätzlich in der durch den Klappensitz aufgespannten Ebene angeordnet ist, falls auch in diesem Bereich ein erhöhter Verschleiß auftreten sollte, der auf Dauer zu Undichtigkeiten führt.

Es sollte deutlich sein, dass weitere Modifikationen der beschriebenen Ausführungsbeispiele möglich sind.

So ist es auch denkbar, die durch die Sitze aufgespannten Ebenen senkrecht zu den Mittelachsen der Kanäle auszubilden.

## Patentansprüche

1. Regelvorrichtung für eine Verbrennungskraftmaschine mit
einem Ansaugkanal (12) mit einem Einlass (14) und einem Auslass (20), einem Mischgehäuse (10)
einem Abgasrückführkanal (16), der in den Ansaugkanal (12) mündet, einem Regelkörper (46),
einer Mündung (18) des Abgasrückführkanals (16), welche als feststehender Ventilsitz (58) für den Regelkörper (46) im den Abgasrückführkanal (16) verschließenden Zustand dient,
einer als Drehachse (44) des Regelkörpers (46) dienenden Welle (42), an der der Regelkörper (46) exzentrisch befestigt ist,
wobei der Regelkörper (46) durch Drehung der Welle (42) zwischen einer ersten Endstellung, in der der Regelkörper (46) den Ansaugkanal (12) zumindest drosselt und einer zweiten Endstellung, in der der Regelkörper (46) auf dem Ventilsitz (58) an der Mündung (18) des Abgasrückführkanals (16) aufliegt, bewegbar ist,
wobei der Regelkörper (46) einen Klappenkörper (50) aufweist, über welchen der Ansaugkanal (12) zumindest drosselbar ist, und einen Ventilkörper (52) aufweist, welcher auf den Ventilsitz (58) an der Mündung (18) des Abgasrückführkanals (16) absenkbar ist, wobei der Ventilkörper (52) am Klappenkörper (50) über eine Halteachse (54) befestigt ist,
**dadurch gekennzeichnet, dass**
die Drehachse (44) der Welle (42) in einer durch den Ventilsitz (58) an der Mündung (18) des Abgasrückführkanals (16) aufgespannten Ebene (60) angeordnet ist.

2. Regelvorrichtung für eine Verbrennungskraftmaschine nach Anspruch 1,
**dadurch gekennzeichnet, dass**
ein Strömungsgehäuse (38) des Abgasrückführkanals (16), dessen Ende den Ventilsitz (58) des Regelkörpers (46) bildet, in eine Öffnung (30) des Mischgehäuses (10), in dem der Regelkörper (46) bewegbar ist, eingesteckt ist.

3. Regelvorrichtung für eine Verbrennungskraftmaschine nach einem der Ansprüche 1 oder 2,
**dadurch gekennzeichnet, dass**
der Ventilsitz (58) an der Mündung (18) des Abgasrückführkanals (16) relativ zu einer Mittelachse (26) des Ansaugkanals (12) in Richtung zum Auslass (20) des Ansaugkanals (12) geneigt ausgebildet ist.

4. Regelvorrichtung für eine Verbrennungskraftmaschine nach Anspruch 3,
**dadurch gekennzeichnet, dass**
die Halteachse (54) derart kreisbogenförmig ausgebildet ist, dass die Halteachse (54) am Klappenkörper (50) und am Ventilkörper (52) senkrecht aufliegt.

5. Regelvorrichtung für eine Verbrennungskraftmaschine nach Anspruch 3,
**dadurch gekennzeichnet, dass**
die Halteachse (54) gerade ausgebildet ist und sich senkrecht vom Ventilkörper (52) zum Klappenkörper (50) erstreckt.

6. Regelvorrichtung für eine Verbrennungskraftmaschine nach einem der Ansprüche 2 bis 5,
**dadurch gekennzeichnet, dass**
die Halteachse (54) zentrisch am Ventilkörper (52) angeordnet ist.

7. Regelvorrichtung für eine Verbrennungskraftmaschine nach einem der Ansprüche 2 bis 6,
**dadurch gekennzeichnet, dass**
die Welle (42) im Ansaugkanal (12) stromaufwärts der Mündung (18) des Abgasrückführkanals (16) im Mischgehäuse (10) gelagert ist.

8. Regelvorrichtung für eine Verbrennungskraftmaschine nach einem der vorhergehenden Ansprüche,
**dadurch gekennzeichnet, dass**
die Welle (42) außerhalb eines Durchströmungsquerschnitts eines ersten stromaufwärtigen Kanalabschnitts (24) des Ansaugkanals (12) angeordnet ist.

9. Regelvorrichtung für eine Verbrennungskraftmaschine nach einem der Ansprüche 2 bis 8,
**dadurch gekennzeichnet, dass**
der Abgasrückführkanal (16) an einer tiefsten Stelle einer wannenförmigen Vertiefung (48) des Mischgehäuses (10) in den Ansaugkanal (12) mündet.

10. Regelvorrichtung für eine Verbrennungskraftmaschine nach Anspruch 8,
**dadurch gekennzeichnet, dass**
der erste stromaufwärtige Kanalabschnitt (24) durch einen Klappensitz (56) begrenzt ist, gegen den der Klappenkörper (50) des Regelkörpers (46) in der ersten Endstellung in einer den Ansaugkanal (12) vollständig verschließenden Stellung umlaufend anliegt.

11. Regelvorrichtung für eine Verbrennungskraftmaschine nach Anspruch 10,
**dadurch gekennzeichnet, dass**
der Klappensitz (50) durch ein axiales Ende eines ersten Gehäuseteils (22) des Ansaugkanals (12) gebildet ist, welches den stromaufwärtigen Kanalabschnitt (24) bildet und in ein zweites Gehäuseteil (28) des Mischgehäuses (10) ragt.

12. Regelvorrichtung für eine Verbrennungskraftmaschine nach Anspruch 10 oder 11,
**dadurch gekennzeichnet, dass**
die Drehachse (44) der Welle (42) in einer durch den Klappensitz (56) aufgespannten Ebene angeordnet ist.

## Claims

1. Control device for an internal combustion engine comprising
an intake channel (12) with an inlet (14) and an outlet (20),
a mixing housing (10),
an exhaust gas recirculation channel (16) which opens into the intake channel (12)
a control body (46),
an opening (18) of the exhaust gas recirculation channel (16) which serves as a fixed valve seat (58) for the control body (46) in the state closing off the exhaust gas recirculation channel (16)
a shaft (42) which serves as the axis of rotation (44) of the control body (46) and to which the control body (46) is eccentrically attached, wherein the control body (46) is movable by rotation of the shaft (42) between a first end position in which the control body (46) at least throttles the intake channel (12) and a second end position in which the control body (46) rests on the valve seat (58) at the opening (18) of the exhaust gas recirculation channel (16),
wherein the control body (46) comprises a flap body (50) via which the intake channel (12) can at least be throttled and comprises a valve body (52) which can be lowered onto the valve seat (58) at the opening (18) of the exhaust gas recirculation channel (16), wherein the valve body (52) is attached to the flap body (50) via a support axis (54),
**characterized in that**
the axis of rotation (44) of the shaft (42) is arranged in a plane (60) spanned by the valve seat (58) at the opening (18) of the exhaust gas recirculation channel (16).

2. Control device for an internal combustion engine according to claim 1, **characterized in that**
a flow housing (38) of the exhaust gas recirculation channel (16), the end of which defines the valve seat (58) of the control body (46), is inserted into an opening (30) of the mixing housing (10) in which the control body (46) is movable.

3. Control device for an internal combustion engine according to one of claims 1 or 2,
**characterized in that**
the valve seat (58) at the opening (18) of the exhaust gas recirculation channel (16) is configured to be inclined relative to a central axis (26) of the intake channel (12) in the direction of the outlet (20) of the intake channel (12).

4. Control device for an internal combustion engine according to claim 3, **characterized in that**
the support axis (54) is configured as an arc of a circle in such a way that the support axis (54) rests vertically on the flap body (50) and on the valve body (52).

5. Control device for an internal combustion engine according to claim 3, **characterized in that**
the support axis (54) is configured straight and extends vertically from the valve body (52) to the flap body (50).

6. Control device for an internal combustion engine according to one of claims 2 to 5,
**characterized in that**
the support axis (54) is arranged centrically on the valve body (52).

7. Control device for an internal combustion engine according to one of claims 2 to 6,
**characterized in that**
the shaft (42) is bearing-mounted in the mixing housing (10) upstream of the opening (18) of the exhaust gas recirculation channel (16) in the intake channel (12).

8. Control device for an internal combustion engine according to one of the preceding claims,
**characterized in that**
the shaft (42) is arranged outside a flow cross-section of a first upstream channel section (24) of the intake channel (12).

9. Control device for an internal combustion engine according to any one of claims 2 to 8,
**characterized in that**
the exhaust gas recirculation channel (16) opens into the intake channel (12) at a lowest point of a trough-shaped recess (48) of the mixing housing (10).

10. Control device for an internal combustion engine according to claim 8, **characterized in that**
the first upstream channel section (24) is delimited by a flap seat (56) against which the flap body (50) of the control body (46) rests circumferentially in the first end position in a position completely closing the intake channel (12).

11. Control device for an internal combustion engine according to claim 10,
**characterized in that**
the flap seat (50) is defined by an axial end of a first housing part (22) of the intake channel (12), which defines the upstream channel section (24) and projects into a second housing part (28) of the mixing housing (10).

12. Control device for an internal combustion engine according to claim 10 or 11,
**characterized in that**
the axis of rotation (44) of the shaft (42) is arranged in a plane spanned by the flap seat (56).

## Revendications

1. Appareil de régulation pour un moteur à combustion interne avec
un canal d'admission (12) avec une entrée (14) et une sortie (20),
un boîtier de mixage (10)
un canal de recirculation des gaz d'échappement (16) débouchant dans le canal d'admission (12),
un corps de régulation (46),
une embouchure (18) du canal de recirculation des gaz d'échappement (16), qui sert de siège de vanne fixe (58) pour le corps de régulation (46) à l'état fermant le canal de recirculation des gaz d'échappement (16),
un arbre (42) servant d'axe de rotation (44) du corps de régulation (46), sur lequel le corps de régulation (46) est fixé de manière excentrée,
le corps de régulation (46) pouvant être déplacé par rotation de l'arbre (42) entre une première position finale, dans laquelle le corps de régulation (46) étrangle au moins le canal d'admission (12), et une deuxième position finale, dans laquelle le corps de régulation (46) repose sur le siège de vanne (58) à l'embouchure (18) du canal de recirculation des gaz d'échappement (16),
le corps de régulation (46) comprenant un corps de clapet (50) par lequel le canal d'admission (12) peut au moins être étranglé et un corps de vanne (52) qui peut être abaissé sur le siège de vanne (58) à l'embouchure (18) du canal de recirculation des gaz d'échappement (16), le corps de vanne (52) étant fixé au corps de clapet (50) par un axe de fixation (54).
**caractérisé en ce que**
l'axe de rotation (44) de l'arbre (42) est disposé dans un plan (60) défini par le siège de vanne (58) à l'embouchure (18) du canal de recirculation des gaz d'échappement (16).

2. Appareil de régulation pour un moteur à combustion interne selon la revendication 1,
**caractérisé en ce que**
un boîtier fluidique (38) du conduit de recirculation des gaz d'échappement (16), dont l'extrémité forme le siège de vanne (58) du corps de régulation (46), est emboîté dans une ouverture (30) du boîtier de mélange (10) dans lequel le corps de régulation (46) est mobile.

3. Appareil de régulation pour un moteur à combustion interne selon l'une des revendications 1 ou 2,
**caractérisé en ce que**
le siège de vanne (58) à l'embouchure (18) du canal de recirculation des gaz d'échappement (16) est incliné par rapport à un axe central (26) du canal d'admission (12) en direction de la sortie (20) du canal d'admission (12).

4. Appareil de régulation pour un moteur à combustion interne selon la revendication 3,
**caractérisé en ce que**
l'axe de fixation (54) est en forme d'arc de cercle de telle sorte que l'axe de fixation (54) repose verticalement sur le corps de clapet (50) et sur le corps de soupape (52).

5. Appareil de régulation pour un moteur à combustion interne selon la revendication 3,
**caractérisé en ce que**
l'axe de fixation (54) est droit et s'étend perpendiculairement du corps de vanne (52) au corps de clapet (50).

6. Appareil de régulation pour un moteur à combustion interne selon l'une quelconque des revendications 2 à 5,
**caractérisé en ce que**
l'axe de fixation (54) est centré sur le corps de vanne (52).

7. Appareil de régulation pour un moteur à combustion interne selon l'une quelconque des revendications 2 à 6,
**caractérisé en ce que**
l'arbre (42) est supporté dans le canal d'admission (12) en amont de l'embouchure (18) du canal de recirculation des gaz d'échappement (16) dans le boîtier de mixage (10).

8. Appareil de régulation pour un moteur à combustion interne selon l'une des revendications précédentes,
**caractérisé en ce que**
l'arbre (42) est disposé à l'extérieur d'une section de passage d'une première section de canal (24) amont du canal d'admission (12).

9. Appareil de régulation pour moteur à combustion interne selon l'une quelconque des revendications 2 à 8,
**caractérisé en ce que**
le canal de recirculation des gaz d'échappement (16) débouche dans le canal d'admission (12) à un point le plus bas d'une cavité (48) en forme de cuvette du boîtier de mixage (10).

10. Appareil de régulation pour un moteur à combustion interne selon la revendication 8,
**caractérisé en ce que**
la première portion de canal amont (24) est délimitée par un siège de clapet (56) contre lequel le corps de clapet (50) du corps de régulation (46) est en appui circonférentiel dans la première position extrême dans une position fermant complètement le canal d'admission (12).

11. Appareil de régulation pour un moteur à combustion interne selon la revendication 10,
**caractérisé en ce que**
le siège de clapet (50) est formé par une extrémité axiale d'une première partie de boîtier (22) du canal d'admission (12), qui forme la section de canal amont (24) et fait saillie dans une deuxième partie de boîtier (28) du boîtier de mixage (10).

12. Appareil de régulation pour un moteur à combustion interne selon la revendication 10 ou 11,
**caractérisé en ce que**
l'axe de rotation (44) de l'arbre (42) est situé dans un plan défini par le siège de clapet (56).
